# EUROPÄISCHE PATENTSCHRIFT

(11) **EP 0 438 649 B1**
(45) Veröffentlichungstag und Bekanntmachung des Hinweises auf die Patenterteilung: **29.09.1993**
(21) Anmeldenummer: 90121655.6
(22) Anmeldetag: 13.11.1990
(51) Int. Cl.: E04F 13/08, E04B 2/96

(54) **Fixier-und Justiervorrichtung für die flächigen Bauelemente einer vertikale Pfosten aufweisenden Vorhängefassade eines Gebäudes**
Fixing and adjusting device for the flat construction elements of a curtain wall comprising vertical posts
Dispositif de fixation et d'ajustage pour les éléments de construction plans d'un mur rideau comprenant des poteaux verticaux

(30) Priorität: 26.01.1990 DE 9000835 U
(43) Veröffentlichungstag der Anmeldung: 31.07.1991
(73) Patentinhaber: SCHÜCO International KG, D-33609 Bielefeld (DE)
(72) Erfinder: Scheuer, Helmuth, W-4904 Enger (DE)
(74) Vertreter: Stracke, Alexander, Dipl.-Ing.

(56) Entgegenhaltungen:
- CH-A- 458 694
- DE-A- 1 609 503
- DE-B- 1 185 791
- GB-A- 2 024 908
- GB-A- 2 155 981

## Beschreibung

Die Erfindung betrifft eine Fassadenanordnung mit einer vertikale Pfosten aufweisenden Vorhängefassade für ein Gebäude, mit einer Fixier- und Justiervorrichtung für die flächigen Bauelemente der Vorhängefassade, die zur dreidimensionalen Ausrichtung der Bauelemente ausgelegt, an einer an dem Gebäude anschlagbaren Führungsschiene festlegbar und mit einer Stellschraube zur Höhenverstellung der Bauelemente versehen ist.

Eine derartige, dem Oberbegriff des Anspruchs 1 entsprechende Ausführungsform ist der DE-C-1 609 503 zu entnehmen.

Aus der DE-PS 16 09 503 ist bereits eine ähnliche Anordnung mit einer Fixier- und Justiervorrichtung der in Frage kommenden Art bekannt. An jedem Bauelement der Vorhängefassade sind gebäudeseitig mehrere Ausleger angeschweißt, die eine Innengewindebohrung aufweisen, in die eine Stellschraube eingedreht ist. Der Schraubenschacht greift in ein schräg zum Bauelement verlaufendes Loch ein, welches in einem Stützelement vorgesehen ist. Das Stützelement liegt dabei in einer an einer Gebäudewand befestigten Führungsschiene.

Bei dieser an sich bewährten Konstruktion hat es sich jedoch als nachteilig herausgestellt, daß die Abtragung der durch das Gewicht der Bauelemente erzeugten Kräfte durch die Schrauben hindurch erfolgen muß. Außerdem ist die Ausrichtung der Bauelemente in horizontaler Richtung sowie in der zur Wand parallel stehenden Ebene äußerst umständlich. Darüber hinaus ist der Aufbau insgesamt aufwendig.

Der vorliegenden Erfindung liegt die Aufgabe zugrunde, eine mit einer Fixier- und Justiervorrichtung ausgerüstete Fassadenanordnung der eingangs genannten Art so weiterzuentwickeln, daß die Fixier- und Justiervorrichtung in konstruktiv einfacher Weise so gestaltet ist, daß die Ausrichtung der einzelnen Bauelemente der Vorhängefassade wesentlich vereinfacht und daß durch eine verbesserte Abtragung der Kräfte die Belastbarkeit gesteigert werden kann.

Die gestellte Aufgabe wird durch ein im Querschnitt U-förmig ausgebildetes, den vertikalen Pfosten des Bauelementes umgreifendes und an der Führungsschiene festlegbares Halteprofilstück gelöst, dessen parallel zueinander stehende Schenkel mit jeweils einem Führungsschlitz versehen sind, der sich im eingebauten Zustand vom unteren Rand nach oben erstreckt und in den ein Steg der Führungsschiene eingreift, und welches eine Innengewindehülse aufweist, in die die Stellschraube eindrehbar ist, dessen dem Schraubenkopf gegenüberliegendes Ende sich an der Führungsschiene abstützt, und daß der vertikale Pfosten durch wenigstens eine Verbindungsschraube mit dem Halteprofilstück verbindbar ist, wobei entweder in den parallelen Schenkeln des Halteprofilstückes oder in den zugeordneten Wandungen des vertikalen Pfostens jeweils ein horizontales Langloch vorgesehen ist.

Um ein flächiges Bauelement einer Vorhängefassade zu befestigen, sind üblicherweise vier oder sechs Halteprofilstücke notwendig. Jedes Halteprofilstück ist nunmehr, bedingt durch die Führungsschlitze, auf den im Abstand zur Wand verlaufenden Steg einhängbar, so daß das durch das Gewicht des Bauelementes bedingte Moment zum größten Teil auf diesen Steg übertragen wird. Außerdem läßt es sich zur Ausrichtung in Bezug auf die vertikalen Ränder des Bauelementes auf dem Steg in besonders einfacher Weise verschieben. Die Höhenverstellung erfolgt nach wie vor durch die Stellschraube. Die Ausrichtung parallel zur Ebene der Wand oder der Betonkonstruktion, d. h. die Einstellung des Abstandes ist in besonders einfacher Weise durch die horizontalen Langlöcher möglich, die quer zu der Längsachse der am Gebäude festgelegten Führungsschiene stehen.

In weiterer Ausgestaltung ist vorgesehen, daß die Langlöcher in den parallel und im Abstand zueinander stehenden Schenkeln des Halteprofilstückes vorgesehen sind, daß in jedem Schenkel zwei im Abstand zueinander und übereinanderliegende Langlöcher vorgesehen sind, und daß die Verbindungsschraube durch eine Distanzhülse hindurchgeführt ist, die mit ihren Stirnflächen an den Innenflächen der parallelen Schenkel des U-förmigen Haltestückes anliegt. Da die Langlöcher in dem Halteprofilstück vorgesehen sind, wird das Hohlprofil des vertikalen Pfostens nur durch zwei Bohrungen geschwächt, deren Durchmesser dem Außendurchmesser der Distanzhülse entspricht. Die Distanzhülse bewirkt, daß beim Anziehen der Muttern das Halteprofilstück nicht zusammengedrückt wird.Obwohl dadurch ein Festklemmen des Hohlprofils des vertikalen Pfostens verhindert wird, ist das Bauelement in jedem Haltelement fixiert, bedingt durch die beiden durch die Langlöcher hindurchgeführten, übereinanderliegenden Verbindungsschrauben. Obwohl eine Verschiebung der Verbindungsschrauben und somit auch eine Verschiebung des vertikalen Pfostens bei angezogenen Muttern der Schraubverbindungen ausgeschlossen werden kann, ist zur zusätzlichen Sicherung vorgesehen, daß die Außenflächen der parallel zueinander stehenden Schenkel des Halteprofilstückes zumindest im Bereich der Langlöcher mit einer Profilierung versehen sind, die mit eine entsprechende Profilierung aufweisenden Verstellplatten formschlüssig in Eingriff steht, wobei der Schraubenschaft durch die Verstellplatten hindurchgeführt ist. Eine Verstellung innerhalb der Langlöcher ist bei dieser Konstruktion nur möglich, wenn die Muttern der Schraubverbindungen so weit gelöst werden, daß die Erhöhungen voreinander hergehen, wie es zum Ausrichten sogar erforderlich ist. Die Profilierung besteht zweckmäßigerweise aus einer Verzahnung, die aus quer zu den Langlöchern verlaufenden Stegen und Nuten gebildet ist. Diese Ausführung läßt sich besonders einfach fertigen und läßt bei einem relativ geringen Abstand der Nuten bzw. der Steg eine äußerst genaue Ausrichtung zu. Um eine Verschiebung des Halteprofilstückes auf der Führungsschiene zu verhindern, ist vorgesehen, daß das Halteprofilstück wenigstens eine Klemmschraube aufweist. Die Führungsschlitze und der Steg der Führungsschiene sind so ausgelegt, daß zwar zur Ausrichtung eine Verschiebung möglich ist, jedoch das Spiel relativ klein ist.

Weitere Kennzeichen und Merkmale einer vorteilhaften Ausgestaltung der vorliegenden Neuerung sind Gegenstand von weiteren Unteransprüchen und ergeben sich aus der nachfolgenden Beschreibung eines bevorzugten Ausführungsbeispiels.

Es zeigen:
- Fig. 1: eine Fixier- und Justiereinrichtung der erfindungsgemäßen Fassadenanordnung im Aufriß,
- Fig. 2: eine der Fig. 1 entsprechende Draufsicht.

Die in den Fig. 1 und 2 dargestellte Fixier- und Justiereinrichtung 10 ist a uf den kürzeren Steg 11 einer im Querschnitt L-förmig ausgebildeten Führungsschiene 12 aufgesetzt, die mit dem längeren Schenkel 13 durch zwei Schrauben 14 in nicht näher erläuterter Weise an einer Wand eines Gebäudes befestigt ist. Die Fixier- und Justiereinrichtung 10 weist ein im Querschnitt bzw. in der Projektion U-förmiges Halteprofilstück 15 auf, welches einen Aufnahmeschuh für eine andeutungsweise dargestellten vertikalen Pfosten 16 eines Bauelementes bildet. Die parallel zueinander stehenden Schenkel 17,18 sind mit jeweils einem vom unteren Ende des Halteprofilstückes 15 nach oben sich erstreckenden Führungsschlitz 19 versehen. Die Führungsschlitze 19 liegen angrenzend an dem die parallelen Schenkel 17,18 verbindenden Mittelsteg 20 des Halteprofilstückes 15. Die Führungsschlitze 19 erstrecken sich etwa über ein Drittel der Gesamthöhe des Halteprofilstückes 15. Die Breite ist so groß gewählt, daß das Halteprofilstück 15 schließend auf den kürzeren Steg der L-förmigen Führungsschiene 12 aufgesetzt werden kann. An der Innenseite des Mittelsteges 20 ist eine Innengewindehülse 21 angeformt, die sich vom oberen Rand bis zu den Führungsschlitzen 19 erstreckt. In die Innengewindehülse 21 ist eine Stellschraube 22 eingedreht. Das dem Schraubenkopf gegenüberliegende Ende der Stellschraube 22 stützt auf der freien Fläche des kürzeren Steges 11 der L-förmigen Führungsschiene 12 ab. Wie die Fig. 1 zeigt, stimmt die Höhe des Halteprofilstückes 15 in etwa mit der Breite überein, der Abstand der beiden Schenkel 17,18 ist etwas größer als die Breite des vertikalen Pfostens 16. Die beiden Schenkel 17,18 sind mit zwei im Abstand zueinander und übereinanderliegenden Langlöchern 23,24 versehen. In etwa über den Bereich der Langlöcher 23, 24 sind die beiden Schenkel 17,18 an den Außenseiten mit einer aus Stegen und Nuten gebildeten Profilierung 25 versehen, wobei die Nuten und Stege in Längsrichtung des vertikalen Pfostens 16 verlaufen. In die Profilierungen 25 greifen gleiche Profilierungen von Verstellplatten 26,27 ein. In den den Schenkeln 17,18 zugeordneten Wandungen des vertikalen Pfostens 16 sind Bohrungen 28 vorgesehen, die mit den Langlöchern 23,24 auf gleicher Höhe liegen. In zwei einander gegenüberliegende Bohrungen ist eine Distanzhülse 29 gesteckt, die sich mit den Stirnflächen gegen die Innenflächen der parallelen Schenkel 17,18 abstützt. Auch die beiden Verstellplatten 26,27 sind mit Bohrungen versehen, die ebenfalls in gleicher Höhenlage zu den Langlöchern 23,24 liegen. Zur Festlegung des vertikalen Pfostens 16 sind durch die Bohrungen der Verstellplatten 26,27, durch die Langlöcher 23,24 und durch die Bohrungen 28 Verbindungsschrauben 30 gesteckt, deren Schäfte innerhalb der Distanzhülsen 29 liegen. Die Sicherung erfolgt über eine Mutter 31a.Durch die Distanzhülse 29 wird ein Zusammendrücken des Halteprofilstückes 15 verhindert.

Zur Ausrichtung des vertikalen Pfostens als ein Bauteil des Bauelementes quer zur Fläche des Gebäudes wird die Fixier- und Justiereinrichtung 10 auf dem Steg 11 der Führungsschiene 12 verschoben. Durch Anziehen von zwei Klemmschrauben 31,32 wird eine Verschiebung verhindert. Die Gewindebohrungen für die Klemmschrauben 31,32 liegen in Stegen 33,34, die gegenüber den Schenkeln 17,18 nach außen vorstehen. Die Höheneinstellung erfolgt durch Verdrehen der Stellschraube 22. Die Verstellung in einer Ebene parallel zur Wandfläche, d.h. die Veränderung des Abstandes des vertikalen Pfostens zur Wandfläche erfolgt durch Verschiebung des vertikalen Pfostens 16 und der Verbindungsschrauben 30 innerhalb der Langlöcher 23,24, Dazu ist die Mutter 31a so weit zu lösen, daß die Verstellplatten 26,27 gegenüber den Schenkeln 17,18 bewegt werden können. Die Stege bzw. die Nuten der Profilierungen 25 in einem geringen Abstand zueinander Verlaufen, wird eine genaue Ausrichtung erreicht. Die Profilierungen 25 ergeben bei angezogener Mutter 31 ein formschlüssige Verbindung, so daß eine ungewollte Verstellung infolge von Witterungseinflüssen o.dgl. ausgeschlossen werden kann.

Das Halteprofilstück 15 und die Führungsschiene 12 sind aus einem Aluminiumprofil gefertigt. Die Innengewindehülse 21, das Halteprofilstück 15 sowie die Stege 33,24 sind Teil des Profils. Das Halteprofilstück 15, die Anschlagplatten 26, die Führungsschiene 12 sowie die zugehörigen Schrauben bilden einen Bausatz für die Fixier- und Justiereinrichtung 10.

## Patentansprüche

1. Fassadenanordnung mit einer vertikale Pfosten (16) aufweisenden Vorhängefassade für ein Gebäude, mit einer Fixier- und Justiervorrichtung (10) für die flächigen Bauelemente der Vorhängefassade, die zur dreidimensionalen Ausrichtung der Bauelemente ausgelegt, an einer an dem Gebäude anschlagbaren Führungsschiene (12) festlegbar und mit einer Stellschraube (22) zur Höhenverstellung der Bauelemente versehen ist, **gekennzeichnet durch** ein im Querschnitt U-förmig ausgebildetes, den vertikalen Pfosten (16) des Bauelementes umgreifendes und an der Führungsschiene (12) festlegbares Halteprofilstück (15), dessen parallel zueinander stehende Schenkel (17, 18) mit jeweils einem Führungsschlitz (19) versehen sind, der sich im eingebauten Zustand vom unteren Rand nach oben erstreckt und in den ein Steg (11) der Führungsschiene (12) eingreift, und welches eine Innengewindehülse (21) aufweist, in die die Stellschraube (22) eindrehbar ist, dessen dem Schraubenkopf gegenüberliegendes Ende sich an der Führungsschiene (12) abstützt, und daß der vertikale Pfosten (16) durch wenigstens eine Verbindungsschraube (30) mit dem Halteprofilstück (15) verbindbar ist, wobei entweder in den parallelen Schenkeln (17, 18) des Halteprofilstückes (15) oder in den zugeordneten Wandungen des vertikalen Pfostens (16) jeweils ein horizontales Langloch (23, 24) vorgesehen ist.

2. Fassadenanordnung nach Anspruch 1, dadurch gekennzeichnet, daß die Langlöcher (23, 24) in den parallel und im Abstand zueinander stehenden Schenkeln (17, 18) des Halteprofilstückes (15) vorgesehen sind, daß in jeden Schenkel (17,18 zwei im Abstand zueinander und übereinanderliegende Langlöcher (23, 24) vorgesehen sind, daß die Verbindungsschraube (30) bzw. die Verbindungsschrauben (30) jeweils durch eine Distanzhülse (29) hindurchgeführt ist bzw. sind, die mit ihren Stirnflächen an den Innenflächen der parallelen Schenkel (17, 18) des U-förmigen Halteprofilstückes (15) anliegen.

3. Fassadenanordnung nach Anspruch 2, dadurch gekennzeichnet, daß die Außenflächen der parallel zueinander stehenden Schenkel (17, 18) des Halteprofilstückes (15) zumindest im Bereich der Langlöcher (23, 24) mit einer Profilierung (25) versehen sind, die mit entsprechenden Profilierungen aufweisenden Verstellplatten (26, 27) formschlüssig in Eingriff stehen, wobei der Schraubenschacht durch die Verstellplatten (26, 27) hindurchgeführt ist.

4. Fassadenanordnung nach Anspruch 3, dadurch gekennzeichnet, daß die jeweilige Profilierung (25) aus einer Verzahnung besteht, die aus quer zu den Langlöchern verlaufenden Stegen und Nuten gebildet ist.

5. Fassadenanordnung nach einem oder mehreren der vorhergehenden Ansprüche, dadurch gekennzeichnet, daß das Halteprofilstück (15) zur Arretierung auf dem Steg(11)der Führungsschien (12) wenigstens eine Klemmscharube (31 bzw. 32) aufweist.

6. Fassadenanordnung nach Anspruch 5, dadurch gekennzeichnet, daß zur Arretierung des Halteprofilstückes (15) auf den Steg (11) der Führungsschiene (12) zwei Klemmschrauben (31, 32) vorgesehen sind, und daß die Gewindebohrungen für die Klemmschrauben (31, 32) in gegenüber den Außenflächen der Schenkel (17, 18) des Halteprofilstückes (15) vorstehenden Stegen (33, 34) vorgesehen sind.

7. Fassadenanordnung nach einem oder mehreren der vorhergehenden Ansprüche, dadurch gekennzeichnet, daß die Höhe jedes Führungsschlitzes (19) des Halteprofilstückes (15) ein Drittel der Gesamthöhe des Halteprofilstückes (15) entspricht.

8. Fassadenanordnung nach einem oder mehreren der vorhergehenden Ansprüche, dadurch gekennzeichnet, daß die Führungsschlitze (19) angrenzend an den die beiden parallelen Schenkel (17, 18) verbindenden Mittelsteg (20) vorgesehen sind und fluchtend zu der Innengewindehülse (21) stehen.

9. Fassadenanordnung nach einem oder mehreren der vorhergehenden Ansprüche, dadurch gekennzeichnet, daß das Halteprofilstück (15), die Innengewindehülse (21) und die Stege (33, 34) für die Klemmschrauben (31, 32) ein einstückiges Aluminiumprofil sind.

## Claims

1. A facade arrangement having a curtain facade comprising vertical posts (16), for a building, having a fixing and adjusting device (10) for the flat structural elements of the curtain facade, which is designed for three-dimensional alignment of the structural elements, which can be fixed to a guide rail (12) fixable to the building, and which is provided with an adjusting screw (22) for heightwise adjustment of the structural elements, characterised by a shaped holding portion (15) which is of a U-shaped cross-section and which embraces the vertical post (16) of the structural element and which can be fixed to the guide rail (12) and whose mutually parallel limbs (17, 18) are each provided with a respective guide slot (19) which in the installed condition extends from the lower edge upwardly and into which engages a limb portion (11) of the guide rail (12), the shaped holding portion having an internally screwthreaded sleeve (21) into which the adjusting screw (22) can be screwed, the end of the adjusting screw which is remote from the screw head bearing against the guide rail (12), and that the vertical post (16) can be connected to the shaped holding portion (15) by at least one connecting screw (30), wherein a respective horizontal slot (23, 24) is provided either in the parallel limbs (17, 18) of the shaped holding portion (15) or in the associated walls of the vertical post (16).

2. A facade arrangement according to claim 1 characterised in that the slots (23, 24) are provided in the mutually spaced parallel limbs (17, 18) of the shaped holding portion (15), that two slots (23, 24) which are disposed one above the other and at a spacing relative to each other are provided in each limb (17, 18), and that the connecting screw or screws (30) is or are each passed through a respective spacer sleeve (29) which bears with its end faces against the inside faces of the parallel limbs (17, 18) of the U-shaped holding portion (15).

3. A facade arrangement according to claim 2 characterised in that the outside surfaces of the mutually parallel limbs (17, 18) of the shaped holding portion (15) are provided at least in the region of the slots (23, 24) with a profiling (25) which are in positively locking engagement with adjusting plates (26, 27) having corresponding profilings, wherein the screw shank is passed through the adjusting plates (26, 27).

4. A facade arrangement according to claim 3 characterised in that the respective profiling (25) comprises a tooth configuration which is formed from lands and grooves extending transversely to the slots.

5. A facade arrangement according to one or more of the preceding claims characterised in that the shaped holding portion (15) has at least one clamping screw (31 or 32) for arresting it on the limb portion (11) of the guide rail (12).

6. A facade arrangement according to claim 5 characterised in that two clamping screws (31, 32) are provided for arresting the shaped holding portion (15) on the limb portion (11) of the guide rail (12) and that the screwthreaded bores for the clamping screws (31, 32) are provided in limb portions (33, 34) which project relative to the outside surfaces of the limbs (17, 18) of the shaped holding portion (15).

7. A facade arrangement according to one or more of the preceding claims characterised in that the height of each guide slot (19) of the shaped holding portion (15) corresponds to a third of the total height of the shaped holding portion (15).

8. A facade arrangement according to one or more of the preceding claims characterised in that the guide slots (19) are provided adjoining the central web portion (20) which connects the two parallel limbs (17, 18) and are in alignment with respect to the internally screwthreaded sleeve (21).

9. A facade arrangement according to one or more of the preceding claims characterised in that the shaped holding porton (15), the internally screwthreaded sleeve (21) and the limb portions (33, 34) for the clamping screws (31, 32) are a one-piece aluminium profile.

## Revendications

1. Configuration de façade avec une façade à rideau présentant des montants verticaux (16) pour un bâtiment, avec un mécanisme de fixation et d'ajustement (10) pour les éléments plans de la façade à rideau, qui est adapté pour l'orientation tridimensionnelle des éléments, pouvant être fixée sur un rail de guidage (12) pouvant être appliqué sur le bâtiment et pourvue d'une vis de réglage (22) pour le réglage en hauteur des éléments, caractérisée en ce qu'elle comprend une pièce profilée de maintien (15) agencée en forme de U, entourant le montant vertical (16) de l'élément et pouvant être fixée au rail de guidage (12), dont les bras (17, 18) parallèles l'un à l'autre sont pourvus chacun d'une fente de guidage (19), qui s'étend à l'état monté vers le haut à partir du bord inférieur et dans laquelle une barrette (11) du rail de guidage (12) est engagée, et qui présente une douille à filet intérieur (21) dans laquelle peut être tournée la vis de réglage (22) dont l'extrémité opposée à la tête de vis s'appuie sur le rail de guidage (12), et en ce que le montant vertical (16) peut être relié par au moins une vis de liaison (30) à la pièce profilée de maintien (15), un trou allongé horizontal (23, 24) étant prévu soit dans les bras (17, 18) parallèles de la pièce profilée de maintien (15), soit dans les parois correspondantes du montant (16) vertical.

2. Configuration de façade selon la revendication 1, caractérisée en ce que les trous allongés (23, 24) sont prévus dans les bras (17, 18) de la pièce profilée de maintien (15), situés parallèlement et à distance l'un de l'autre, en ce qu'il est prévu dans chaque bras (17, 18) deux trous allongés (23, 24) situés à distance l'un de l'autre et l'un au-dessus de l'autre, en ce que la ou les vis de liaison (30) sont introduites chacune à travers une douille d'écartement (29), qui repose par ses faces sur les surfaces intérieures des bras (17, 18) parallèles de la pièce de maintien en U (15).

3. Configuration de façade selon la revendication 2, caractérisée en ce que les surfaces extérieures des bras (17, 18) parallèles l'un à l'autre de la pièce profilée de maintien (15) sont pourvues au moins dans la zone des trous allongés (23, 24) d'un profil (25) qui est pris par engagement de forme avec des plaques de réglage (26, 27) présentant un profil correspondant, le corps de la vis traversant les plaques de réglage (26, 27).

4. Configuration de façade selon la revendication 3, caractérisée en ce que chaque profil (25) se compose d'une denture, qui est formée de barrettes et de gorges s'étendant perpendiculairement aux trous allongés.

5. Configuration de façade selon l'une quelconque des revendications précédentes, caractérisée en ce que la pièce profilée de maintien (15) présente, en vue de l'arrêt sur la barrette (11) du rail de guidage (12), au moins une vis de serrage (31 ou 32).

6. Configuration de façade selon la revendication 5, caractérisée en ce qu'en vue de l'arrêt de la pièce profilée de maintien (15) sur la barrette (11) du rail de guidage (12) il est prévu deux vis de serrage (31, 32), et en ce que les trous filetés destinés aux vis de serrage (31, 32) sont prévus dans des barrettes (33, 34) faisant saillie par rapport aux surfaces extérieures des bras (17, 18) de la pièce profilée de maintien (15).

7. Configuration de façade selon l'une quelconque des revendications précédentes, caractérisée en ce que la hauteur de chaque fente de guidage (19) de la pièce profilée de maintien (15) correspond à un tiers de la hauteur totale de la pièce profilée de maintien (15).

8. Configuration de façade selon l'une quelconque des revendications précédentes, caractérisée en ce que les fentes de guidage (19) sont prévues en position contiguë de la barrette centrale (20) reliant les deux bras (17, 18) parallèles et sont alignées sur la douille à filet intérieur (21).

9. Configuration de façade selon l'une quelconque des revendications précédentes, caractérisée en ce que la pièce profilée de maintien (15), la douille à filet intérieur (21) et les barrettes (33, 34) destinées aux vis de serrage (31, 32) forment un profilé en aluminium monobloc.
